# FASCICULE DE BREVET EUROPEEN

(11) **EP 4 111 093 B1**
(45) Date de publication et mention de la délivrance du brevet: **04.12.2024**
(21) Numéro de dépôt: 21703294.5
(22) Date de dépôt: 10.02.2021
(51) Int. Cl.: F21S 41/20, F21S 41/32, F21S 41/64, F21S 43/14, F21S 43/20, F21S 41/265, F21W 102/155, F21W 102/13, F21W 103/55

(54) **MODULE LUMINEUX DE VÉHICULE AUTOMOBILE COMPRENANT UN DISPOSITIF ÉLECTROCHROMIQUE**
KRAFTFAHRZEUGLICHTMODUL, DAS EINE ELEKTROCHROME VORRICHTUNG UMFASST
MOTOR VEHICLE LIGHT MODULE COMPRISING AN ELECTROCHROMIC DEVICE

(30) Priorité: 27.02.2020 FR 2001932; 27.02.2020 FR 2001935
(43) Date de publication de la demande: 04.01.2023
(73) Titulaire: Valeo Vision, 93012 Bobigny Cedex (FR)
(72) Inventeur: SYRE, Matthieu, 93012 Bobigny Cedex (FR); WINTERSTEIN, Stephane, 93012 Bobigny Cedex (FR); JARS, Blaise, 93012 Bobigny Cedex (FR); WARNER, Gavin, 93012 Bobigny Cedex (FR); GIRAUD, Sylvain, 93012 Bobigny Cedex (FR)
(74) Mandataire: Valeo Visibility
(86) Numéro de dépôt international: PCT/EP2021/053114
(87) Numéro de publication internationale: WO 2021/170400

(56) Documents cités:
- EP-A1- 1 431 654
- EP-A1- 2 143 994
- EP-A1- 2 199 664
- EP-A1- 2 711 611
- EP-A1- 3 572 721
- EP-B1- 1 523 431
- WO-A1-2020/025171
- DE-A1- 102017 208 984
- DE-A1- 102017 214 656
- FR-A1- 3 084 728
- US-A1- 2015 036 373
- US-A1- 2017 350 568
- US-A1- 2019 360 655

## Description

L'invention concerne le domaine de l'éclairage automobile. Plus précisément, l'invention concerne le domaine des dispositifs d'éclairage des véhicules automobiles incorporant des modules lumineux présentant une signature lumineuse constante de jour comme de nuit et/ou capables de réaliser plusieurs fonctions photométriques.

Les documents EP 1 523 431 B1, EP 1 431 654 A1, DE 10 2017 214656 A1 et EP 2 711 611 A1 décrivent des modules lumineux du domaine de l'éclairage automobile.

Les dispositifs d'éclairage des véhicules automobiles, et notamment les projecteurs avant, participent fortement à l'aspect esthétique de ces véhicules. En particulier, les constructeurs automobiles conçoivent désormais le style de ces dispositifs d'éclairage de sorte à ce que leur aspect lumineux permettent de les différencier des autres constructeurs grâce à une signature lumineuse unique réalisée par les différents modules d'éclairage et de signalisation lorsqu'ils sont allumés, de jour comme de nuit.

A ce besoin de signature lumineuse unique s'opposent des contraintes réglementaires définissant non seulement la photométrie des faisceaux lumineux, qu'ils soient pour la signalisation ou l'éclairage, mais encore la période, nocturne ou diurne, pendant laquelle ces faisceaux lumineux doivent être émis. C'est ainsi qu'on distingue par exemple la fonction de signalisation de type feu diurne, également nommée DRL de l'anglais Daytime Running Light, qui doit être allumée de jour et les fonctions d'éclairage de type route ou croisement qui doivent être allumées de nuit. Ces fonctions présentent des distributions photométriques différentes et ne peuvent pas être activées simultanément.

Pour autant, il est nécessaire de mutualiser autant que possible ces différentes fonctions au sein d'un même module lumineux, de sorte à réduire le coût et l'encombrement des dispositifs d'éclairage.

Il est également connu d'incorporer dans les dispositifs d'éclairages des modules lumineux comprenant plusieurs sources lumineuses contrôlables sélectivement et permettant ainsi de réaliser plusieurs fonctions photométriques, comme par exemple des fonctions d'éclairage de type route ou croisement.

De façon usuelle, ce type de module lumineux emploie un dispositif optique de projection, par exemple une lentille ou un réflecteur, permettant de projeter sur la route les faisceaux lumineux propres à réaliser ces fonctions. Par exemple, une première source lumineuse émet des rayons lumineux pour réaliser seule une fonction d'éclairage de type croisement et une deuxième source lumineux émet des rayons lumineux pour réaliser, avec les rayons lumineux émis par la première source lumineuse, une fonction d'éclairage de type route.

Ces fonctions photométriques sont encadrées par des contraintes réglementaires définissant notamment la photométrie des faisceaux lumineux qui les réalisent, c'est-à-dire la répartition lumineuse spatiale de ces faisceaux lumineux. En particulier, pour la fonction d'éclairage de type croisement, la réglementation exige la délimitation du faisceau lumineux par une coupure supérieure, par exemple horizontale, au-dessus de laquelle aucune lumière éblouissante n'est autorisée.

Afin de former cette coupure supérieure, il est connu d'adjoindre au module lumineux un cache destiné à intercepter une partie des rayons lumineux émis par la première source lumineuse et dont le bord avant présente un profil conforme à cette coupure, le dispositif de projection présentant un foyer disposé au niveau de ce bord avant. Toutefois, ce cache doit être positionné de façon très précise, de sorte à ce que le foyer du dispositif optique de projection soit bien positionné au niveau du bord avant. En outre, le cache vient alourdir le module lumineux et augmenter son encombrement.

En variante, afin de simplifier la production du module lumineux et de diminuer son encombrement, il est connu d'associer chaque source lumineuse à un collecteur de type réflecteur, dont un bord arrière forme ladite coupure, une partie du dispositif optique de projection propre à cette source lumineuse étant focalisée dans ce cas au niveau du bord arrière du collecteur associé. Toutefois, ce type de module lumineux requiert généralement un écran opaque agencé horizontalement dans le module de sorte à éviter que des rayons parasites émis par la première source lumineuse soient projetés par la partie du dispositif optique de projection propre à la deuxième source lumineuse au-dessus de la coupure supérieure. Cet écran opaque vient augmenter l'encombrement du module lumineux.

Enfin, on constate que l'aspect allumé de ces types de modules varient en fonction de la fonction photométrique qui est réalisée. En effet, dans le cas d'une lentille de projection, une partie seulement de la lentille est illuminée lorsqu'on réalise une fonction d'éclairage de type croisement alors que la totalité de la lentille est illuminée lorsqu'on réalise une fonction d'éclairage de type route. De plus, ces modules ne permettent pas de réaliser des fonctions de signalisation, en particulier des fonctions diurnes. Dès lors, il n'est pas possible d'obtenir avec ces types de module une signature lumineuse unique, notamment de jour comme de nuit.

Il existe ainsi un besoin pour un module lumineux d'un dispositif d'éclairage de véhicule automobile présentant une signature lumineuse unique, globalement constante de jour comme de nuit, capable de participer à la réalisation de différentes fonctions photométriques distinctes et dont l'encombrement horizontal soit contenu.

La présente invention s'inscrit dans ce contexte et vise à répondre à ce besoin.

A ces fins, l'invention a pour objet un module lumineux d'un dispositif d'éclairage d'un véhicule automobile tel que défini dans la revendication 1 et comprenant une source lumineuse destinée à participer à la réalisation d'au moins une fonction photométrique, un dispositif électrochromique comportant au moins une portion agencée en aval de la source lumineuse et apte à présenter sélectivement un aspect diffusant et un aspect transparent ; et un contrôleur agencé pour recevoir une instruction d'émission de ladite fonction photométrique et pour contrôler, en fonction de ladite instruction, l'émission de lumière par la source lumineuse et l'aspect du dispositif électrochromique.

La source lumineuse est destinée à participer à la réalisation d'au moins une première fonction photométrique et une deuxième fonction photométrique et dans lequel le contrôleur est agencé pour recevoir une instruction d'émission de l'une ou l'autre des première et deuxième fonctions photométriques et pour contrôler, en fonction de ladite instruction, l'émission de lumière par la source lumineuse et l'aspect du dispositif électrochromique.

Selon l'invention, le dispositif électrochromique, lorsqu'il est transparent, est capable de laisser passer de la lumière émise par la source lumineuse sans la dévier sensiblement pour participer à la réalisation de tout ou partie de l'une des fonctions photométriques. Par ailleurs, lorsqu'il est diffusant, le dispositif électrochromique est capable de dévier cette lumière pour obtenir une autre distribution photométrique et ainsi participer à la réalisation de tout ou partie de l'autre des fonctions photométriques. Ainsi, le module selon l'invention est capable de réaliser des fonctions photométriques différentes via une même face de sortie du module lumineux, de sorte qu'il soit pour autant possible d'obtenir une signature lumineuse globalement constante, par exemple de jour comme de nuit.

On entend par dispositif électrochromique un dispositif comportant une couche de matériau électrochrome dont les propriétés optiques, et notamment son opacité, changent lorsqu'on lui applique une tension ou un courant électrique. Par exemple, ladite couche de matériau électrochrome peut être encapsulée entre différentes couches, notamment des couches formant des électrodes et des couches formant des substrats. Il est à noter que l'aspect diffusant ou transparent du dispositif électrochromique persiste en l'absence d'alimentation électrique. Si on le souhaite, le dispositif électrochromique peut être un écran ou un film souple. Par exemple, le contrôleur est agencé pour contrôler une alimentation électrique fournie au dispositif électrochromique, et notamment aux couches formants les électrodes de ce dispositif électrochromique, pour contrôler son aspect. Selon un exemple, le dispositif électrochromique pourra présenter l'aspect diffusant en l'absence de tension électrique aux bornes de ces couches formant les électrodes et l'aspect transparent lorsqu'une tension électrique est présente aux bornes de ces couches formant les électrodes.

On entend par dispositif électrochromique agencé en aval de la source lumineuse un dispositif électrochromique agencé sur le trajet optique de la lumière émise par cette source lumineuse, directement ou après déviation par un dispositif optique, vers l'extérieur du module lumineux, de sorte à ce que tout ou partie de cette lumière le traverse. De préférence, le dispositif électrochromique s'étend globalement selon un plan traversé, notamment de façon sensiblement perpendiculaire, par un axe optique du module lumineux.

Dans un mode de réalisation de l'invention, la première fonction photométrique est un feu diurne réglementaire et la deuxième fonction photométrique est une fonction d'éclairage de la route réglementaire, notamment un éclairage de type croisement réglementaire, un éclairage de type route réglementaire ou encore un éclairage de type route segmenté ou pixélisé. Le cas échéant, le contrôleur est agencé pour contrôler le dispositif électrochromique de sorte que le dispositif électrochromique présente un aspect diffusant lors de la réception d'une instruction d'émission de la première fonction photométrique et de sorte que le dispositif électrochromique présente un aspect transparent lors de la réception d'une instruction d'émission de la deuxième fonction photométrique. En d'autres termes, lors de la réception d'une instruction d'émission de la deuxième fonction photométrique, le dispositif électrochromique n'a sensiblement pas d'impact sur la distribution photométrique du faisceau lumineux réalisé au moyen de la lumière émise par la source. On peut ainsi associer librement un dispositif optique à cette source lumineuse pour obtenir une distribution photométrique conforme aux exigences réglementaires de la deuxième fonction photométrique. En revanche, lors de la réception d'une instruction d'émission de la première fonction photométrique, le dispositif électrochromique, grâce à son aspect diffusant, vient étaler ce faisceau lumineux pour obtenir une distribution photométrique compatible avec les exigences réglementaire de la fonction de feu diurne.

Avantageusement, le contrôleur est agencé pour contrôler une alimentation électrique fournie à la source lumineuse et le contrôleur est agencé pour contrôler l'alimentation électrique fournie à la source lumineuse à sa valeur nominale lors de la réception d'une instruction d'émission de la première fonction photométrique.

Le cas échéant, le contrôleur peut être agencé pour contrôler l'alimentation électrique fournie à la source lumineuse à une valeur supérieure ou égale à sa valeur nominale lors de la réception d'une instruction d'émission de la deuxième fonction photométrique. Dans le cas d'une valeur égale à la valeur nominale, on simplifie le pilotage de l'alimentation électrique. Dans le cas d'une valeur supérieure à la valeur nominale, on vient compenser la perte d'efficacité causée par les pertes optiques dues au passage de la lumière à travers le dispositif électrochromique.

On entend par dispositif de projection par exemple un dispositif comportant une ou plusieurs lentilles et/ou un ou plusieurs réflecteurs, agencé pour recevoir de la lumière émise, directement ou indirectement, par la source lumineuse et définissant une face de sortie de lumière du module lumineux. Si on le souhaite, le dispositif électrochromique peut être agencé entre le dispositif optique de projection et une glace de fermeture d'un dispositif d'éclairage de véhicule automobile incorporant le module lumineux selon l'invention.

Dans un autre mode de réalisation de l'invention, le module lumineux comporte un dispositif optique de collection agencé pour collecter de la lumière émise par la source lumineuse en un faisceau lumineux intermédiaire et un dispositif optique de projection agencé pour recevoir le faisceau lumineux intermédiaire et le projeter sur la route, dans lequel le dispositif électrochromique est agencé entre le dispositif optique de collection et le dispositif optique de projection. Par exemple, le dispositif optique de collection pourra comprendre l'un ou une combinaison de plusieurs des éléments suivantes : réflecteur, lentille, collimateur, guide de lumière, ce ou ces éléments étant agencé pour collecter la lumière émise par la source lumineuse.

Avantageusement, le dispositif optique de collection peut comporter une surface réfléchissante configurée pour collecter et réfléchir les rayons lumineux émis par la source lumineuse et le système optique de projection peut être configuré pour projeter les rayons lumineux réfléchis par la surface réfléchissante en un faisceau lumineux suivant un axe optique du module lumineux. Le cas échéant, le faisceau lumineux réalise la première fonction photométrique lorsque le dispositif électrochromique présente un aspect diffusant et la deuxième fonction photométrique lors le dispositif électrochromique présente un aspect transparent.

Par exemple, le dispositif optique de projection peut être configuré pour former une image lumineuse de la surface réfléchissante du dispositif optique de collection de sorte que le faisceau lumineux présente une coupure horizontale supérieure. Avantageusement, ladite coupure horizontale supérieure est formée par le bord arrière de la surface réfléchissante du dispositif optique de projection, le dispositif optique de projection présentant un foyer disposé au voisinage de ce bord arrière. Si on le souhaite, ladite coupure horizontale supérieure peut être une coupure de type croisement réglementaire. En variante, le dispositif optique de projection peut être configuré pour former une image de la surface réfléchissante du dispositif optique de collection de sorte que le faisceau lumineux présente une coupure horizontale inférieure. Selon une autre variante, le dispositif optique de projection peut être configuré pour former une image de la surface réfléchissante du dispositif optique de collection de sorte que le faisceau lumineux présente une forme de segment lumineux.

Suivant l'invention, la source lumineuse est une première source lumineuse, la portion du dispositif électrochromique est une première portion du dispositif électrochromique, le module lumineux comportant une deuxième source lumineuse, chacune des première et deuxième sources lumineuses étant destinée à participer à la réalisation, respectivement, d'une première et d'une deuxième fonction photométrique ; un dispositif optique de projection configuré pour projeter les rayons lumineux émis par les première et deuxièmes sources lumineuses, respectivement, en un premier faisceau lumineux et en un deuxième faisceaux lumineux suivant un axe optique du dispositif ; une deuxième portion agencée en aval de la deuxième source lumineuse, la deuxième portion étant apte à présenter sélectivement un aspect diffusant et un aspect transparent ; et en ce que le contrôleur est agencé pour recevoir une instruction d'émission de l'une ou l'autre des première et deuxième fonctions photométriques et pour contrôler, en fonction de ladite instruction, l'émission de lumière par la première source lumineuse et/ou par la deuxième source lumineuse et l'aspect de la première et/ou de la deuxième portion dudit dispositif électrochromique.

Selon l'invention, chaque portion du dispositif électrochromique, lorsqu'elle est transparente, est capable de laisser passer de la lumière émise par la source lumineuse à laquelle elle est associée sans la dévier sensiblement pour ainsi participer à la réalisation de la première ou de la deuxième photométrique. Par ailleurs, lorsqu'il est diffusant, le dispositif électrochromique est capable de dévier cette lumière. Il est ainsi possible d'une part de modifier la distribution photométrique du premier et/ou du deuxième faisceau lumineux pour obtenir des distributions compatibles avec des fonctions de signalisation lumineuse. En outre, il est possible d'intercepter ou de diffuser des rayons parasites émis par l'une des sources lumineuses vers la portion du dispositif électrochromique associée à l'autre des sources lumineuses, qui seraient susceptibles d'être éblouissants et donc contraires aux exigences réglementaires. Par ailleurs, dans le cas où seule l'une des sources lumineuses doit être activée pour la réalisation d'une fonction photométrique, il est possible d'activer l'autre source lumineuse de sorte à obtenir un aspect illuminé du module lumineux semblable au cas où les deux sources lumineuses doivent être activées. Ainsi, le module selon l'invention est capable de réaliser plusieurs fonctions photométriques, d'éclairage comme de signalisation et il permet d'obtenir une signature lumineuse globalement constante, de jour comme de nuit. Enfin, l'encombrement horizontal du dispositif électrochromique étant inférieur à celui d'un cache ou d'un écran opaque, on vient diminuer l'encombrement total du module lumineux.

On entend par dispositif électrochromique un dispositif comportant une couche de matériau électrochrome dont les propriétés optiques, et notamment son opacité, changent lorsqu'on lui applique une tension ou un courant électrique. Par exemple, ladite couche de matériau électrochrome peut être encapsulée entre différentes couches, notamment des couches formant des électrodes et des couches formant des substrats. Il est à noter que l'aspect diffusant ou transparent du dispositif électrochromique persiste en l'absence d'alimentation électrique. Si on le souhaite, le dispositif électrochromique peut être un écran ou un film souple. Avantageusement, la couche de matériau électrochrome peut être commune aux deux portions du dispositif électrochromique, et chaque portion peut comporter des couches formant des électrodes qui lui sont propres, de sorte que chaque portion peut être contrôlée indépendamment de l'autre. En variante, chaque portion du dispositif électrochromique peut comporter une couche de matériau électrochrome et des couches formant des électrodes qui lui sont propres, l'ensemble de ces couches des deux portions étant encapsulé entre des mêmes couches communes formant des substrats. Par exemple, le contrôleur est agencé pour contrôler une alimentation électrique fournie à chaque portion du dispositif électrochromique, et notamment aux couches formants les électrodes de chaque portion de ce dispositif électrochromique, pour contrôler son aspect. Selon un exemple, chaque portion du dispositif électrochromique pourra présenter l'aspect diffusant en l'absence de tension électrique aux bornes des couches formant les électrodes de cette portion et l'aspect transparent lorsqu'une tension électrique est présente aux bornes de ces couches formant les électrodes.

On entend par portion d'un dispositif électrochromique agencée en aval d'une source lumineuse une portion d'un dispositif électrochromique agencé sur le trajet optique de la lumière émise par cette source lumineuse, directement ou après déviation par un dispositif optique, vers l'extérieur du module lumineux, de sorte à ce que tout ou partie de cette lumière le traverse. De préférence, le dispositif électrochromique s'étend globalement selon un plan traversé, notamment de façon sensiblement perpendiculaire, par un axe optique du module lumineux.

Le contrôleur peut comporter un dispositif de pilotage de l'alimentation électrique fournie à chacune des première et deuxième sources lumineuses, le dispositif de pilotage étant apte à activer ou désactiver cette alimentation électrique ou encore pour modifier la valeur de la puissance électrique fournie à chacune des sources lumineuse.

Le contrôleur est agencé pour contrôler, à la réception d'une instruction d'émission de la première fonction photométrique, l'émission de lumière par la première source lumineuse, le premier faisceau lumineux réalisant la première fonction photométrique. En d'autres termes, la première source lumineuse est destinée à réaliser seule la première fonction photométrique. Il pourra par exemple s'agir d'une fonction d'éclairage de type croisement réglementaire ; ou encore d'une fonction d'éclairage de type route complémentaire destinée à compléter une fonction de type croisement pour former ensemble une fonction de type route réglementaire ; ou encore un segment ou un pixel lumineux d'une fonction d'éclairage de type croisement ou route segmenté ou pixélisé.

Par exemple, le contrôleur peut être agencé pour contrôler l'émission de lumière uniquement par la première source lumineuse lors de la réception d'une instruction d'émission de la première fonction photométrique. En variante, le contrôleur peut être agencé pour contrôler l'émission de lumière simultanément par la première source lumineuse et par la deuxième source lumineuse lors de la réception d'une instruction d'émission de la première fonction photométrique. Le cas échéant, le contrôleur peut être agencé pour contrôler l'alimentation électrique fournie à la première source lumineuse à une valeur supérieure ou égale à sa valeur nominale et pour contrôler l'alimentation électrique fournie à la deuxième source lumineuse à une valeur inférieure à sa valeur nominale. De la sorte, la première source lumineuse émet suffisamment de lumière pour que le module lumineux réalise la première fonction photométrique tandis que la quantité de lumière émise par la deuxième source lumineuse est insuffisante pour être éblouissante mais est suffisante pour que l'ensemble du dispositif optique de projection reçoive de la lumière issue des deux sources lumineuses et que le module lumineux présente un aspect globalement illuminé.

Avantageusement, le contrôleur est agencé pour contrôler le dispositif électrochromique de sorte que la première portion présente un aspect transparent et de sorte que la deuxième portion présente un aspect diffusant lors de la réception d'une instruction d'émission de la première fonction photométrique. On comprend ainsi que la première portion du dispositif électrochromique n'a sensiblement pas d'impact sur la distribution photométrique du premier faisceau lumineux réalisé au moyen de la lumière émise par la première source lumineuse. En outre, l'aspect diffusant de la deuxième portion vient intercepter et diffuser les rayons lumineux émis par la première source vers cette deuxième portion, de sorte à éviter de projeter de la lumière éblouissante. Enfin, dans le cas où la deuxième source lumineuse émet également de la lumière, la deuxième portion vient également diffuser cette lumière pour éviter qu'elle ne soit éblouissante.

Le contrôleur est agencé pour contrôler, à la réception d'une instruction d'émission de la deuxième fonction photométrique, l'émission simultanée de lumière par la première source lumineuse et par la deuxième source lumineuse, les premier et deuxième faisceaux lumineux réalisant ensemble la deuxième fonction photométrique. En d'autres termes, la première source lumineuse et la deuxième source lumineuse sont destinées à réaliser ensemble la deuxième fonction photométrique. Il pourra par exemple s'agit d'une fonction d'éclairage de type route réglementaire. Le cas échéant, le contrôleur peut être agencé pour contrôler l'alimentation électrique fournie à la première source lumineuse à une valeur supérieure ou égale à sa valeur nominale et pour contrôler l'alimentation électrique fournie à la deuxième source lumineuse à une valeur supérieure ou égale à sa valeur nominale.

Avantageusement, le contrôleur est agencé pour contrôler le dispositif électrochromique de sorte que la première portion et la deuxième portion présentent un aspect transparent lors de la réception d'une instruction d'émission de la deuxième fonction photométrique. On comprend ainsi que chaque portion du dispositif électrochromique n'a sensiblement pas d'impact sur la distribution photométrique du premier ou du deuxième faisceau lumineux réalisé au moyen de la lumière émise par la première ou la deuxième source lumineuse.

Dans un autre mode de réalisation, alternatif ou cumulatif, la première source lumineuse et la deuxième source lumineuse sont destinées à participer ensemble à la réalisation, respectivement, d'une troisième fonction photométrique. Le cas échéant, le contrôleur est agencé pour contrôler, à la réception d'une instruction d'émission de la troisième fonction photométrique, l'émission simultanée de lumière par la première source lumineuse et par la deuxième source lumineuse, les premier et deuxième faisceaux lumineux réalisant ensemble la deuxième fonction photométrique. Le contrôleur contrôle en outre le dispositif électrochromique de sorte que la première portion et la deuxième portion présentent un aspect diffusant. Le cas échéant, le contrôleur peut être agencé pour contrôler l'alimentation électrique fournie à la première source lumineuse à une valeur supérieure ou égale à sa valeur nominale et pour contrôler l'alimentation électrique fournie à la deuxième source lumineuse à une valeur supérieure ou égale à sa valeur nominale. De la sorte, chaque portion du dispositif électrochromique, grâce à son aspect diffusant, vient étaler les premier et deuxième faisceaux lumineux pour obtenir une distribution photométrique globale compatible avec les exigences réglementaire d'une fonction de signalisation lumineuse.

Par exemple, la première fonction photométrique pourra être une fonction d'éclairage de type croisement réglementaire, la deuxième fonction photométrique pourra être une fonction d'éclairage de type route réglementaire et la troisième fonction photométrique pourra être une fonction de signalisation de type feu diurne réglementaire. On vient ainsi obtenir une signature lumineuse globalement constante, de jour comme de nuit.

Selon l'invention, le module lumineux comprend un premier dispositif optique de collection, ou premier collecteur, et un deuxième dispositif optique de collection, ou deuxième collecteur, chaque dispositif optique de collection étant agencé pour collecter les rayons lumineux émis, respectivement, par la première et la deuxième source lumineuse ; le dispositif optique de projection étant agencé pour recevoir les rayons lumineux collectés par les dispositifs optiques de collection. Le cas échéant, le dispositif électrochromique est agencé entre les dispositifs optiques de collection et le dispositif optique de projection, par exemple au voisinage du dispositif optique de projection.

On entend par dispositif de projection par exemple un dispositif comportant une ou plusieurs lentilles et/ou un ou plusieurs réflecteurs, agencé pour recevoir de la lumière émise, directement ou indirectement, par les sources lumineuses et définissant une face de sortie de lumière du module lumineux. De même, le dispositif optique de collection pourra comprendre l'un ou une combinaison de plusieurs des éléments suivantes : réflecteur, lentille, collimateur, guide de lumière, ce ou ces éléments étant agencé pour collecter la lumière émise par la source lumineuse correspondante.

Avantageusement, chaque dispositif optique de collection comporte une surface réfléchissante configurée pour collecter et réfléchir les rayons lumineux émis, respectivement, par la première et la deuxième source lumineuse. Le cas échéant, le dispositif optique de projection est configuré pour former une image lumineuse de la surface réfléchissante de chacun des dispositifs optiques de collection.

Avantageusement, le premier collecteur et la première source lumineuse sont disposés par rapport au deuxième collecteur et à la deuxième source lumineuse de manière à ce que l'image lumineuse de la surface réfléchissante du premier collecteur soit inversée, par rapport à l'axe optique, à l'image lumineuse de la surface réfléchissante du deuxième collecteur. Par exemple, le premier collecteur et la première source lumineuse sont opposés, par rapport à l'axe optique, au deuxième collecteur et à la deuxième source lumineuse.

Avantageusement, les surfaces réfléchissantes des premier et deuxième collecteurs présentent un profil elliptique ou parabolique. De préférence, elle est une surface de révolution dudit profil. La révolution est autour d'un axe avantageusement parallèle à l'axe optique. Selon une variante, la surface réfléchissante est une surface de forme libre (en langue anglaise « free form ») ou une surface balayée ou une surface asymétrique. Elle peut aussi comporter plusieurs secteurs. Par exemple, la surface réfléchissante de chacun des premier et deuxième collecteurs est concave et présente, par rapport à une direction générale de propagation du faisceau lumineux correspondant, un bord avant et un bord arrière, lesdits bords délimitant dans des directions opposées l'image lumineuse correspondante.

Avantageusement, le dispositif optique de projection présente un premier foyer situé axialement en arrière d'une limite avant de la surface réfléchissante du premier collecteur, et/ou un deuxième foyer situé axialement en arrière d'une limite avant de la surface réfléchissante du deuxième collecteur. Par exemple, le premier foyer pourra être situé au niveau d'un bord arrière de la surface réfléchissante du premier collecteur et le deuxième foyer pourra être situé au niveau d'un bord arrière de la surface réfléchissante du deuxième collecteur.

Selon un mode avantageux de l'invention, la première et la deuxième source lumineuse sont disposées sur une platine commune.

Avantageusement, le dispositif optique de projection comporte une lentille comprenant une première face d'entrée pour recevoir les rayons lumineux émis par la première source lumineuse et une deuxième face d'entrée pour recevoir les rayons lumineux émis par la deuxième source lumineuse, la première portion du dispositif électrochromique étant agencée en vis-à-vis de la première face d'entrée et la deuxième portion du dispositif électrochromique étant agencée en vis-à-vis de la deuxième face d'entrée. Par exemple, chaque portion est disposée au voisinage d'une face d'entrée de la lentille. Le cas échéant, la lentille présente une face de sortie commune aux première et deuxième faces d'entrée.

Par exemple, le dispositif électrochromique peut être monobloc, la première et la deuxième portion étant séparées par une frontière. Le cas échéant, les première et deuxièmes faces d'entrée de la lentille peuvent être jointives au niveau d'une zone de jonction, ladite frontière étant alignée avec la zone de jonction, et notamment avec l'axe optique.

Si on le souhaite, les première et deuxième faces d'entrées sont alignées perpendiculairement à l'axe optique.

L'invention a également pour objet un dispositif d'éclairage d'un véhicule automobile, comprenant un module lumineux selon l'invention. Le dispositif d'éclairage pourra par exemple être agencé en un projecteur avant d'un véhicule automobile.

La présente invention est maintenant décrite à l'aide d'exemples uniquement illustratifs et nullement limitatifs de la portée de l'invention, et à partir des illustrations jointes, dans lesquelles :
Les Fig. 1 à 4 illustrent un exemple de réalisation aidant à comprendre l'invention mais non couvert par les revendications.
[Fig. 1] représente, partiellement et schématique, un module lumineux opérant dans des conditions nocturnes ;
[Fig. 2] représente des isolux d'un faisceau lumineux émis par le module lumineux de la [Fig. 1];
[Fig. 3] représente, partiellement et schématique, le module lumineux de la [Fig. 1] opérant dans des conditions diurnes ; et
[Fig. 4] représente des isolux d'un faisceau lumineux émis par le module lumineux de la [Fig. 3].
[Fig. 5] représente, partiellement et schématique, un module lumineux selon un mode de réalisation de l'invention opérant dans un premier mode de fonctionnement ;
[Fig. 6] représente des isolux d'un faisceau lumineux émis par le module lumineux de la [Fig. 5] ;
[Fig. 7] représente, partiellement et schématique, le module lumineux de la [Fig. 5] opérant dans un deuxième mode de fonctionnement ;
[Fig. 8] représente des isolux d'un faisceau lumineux émis par le module lumineux de la [Fig. 7] ;
[Fig. 9] représente, partiellement et schématique, le module lumineux de la [Fig. 5] opérant dans un troisième mode de fonctionnement ; et
[Fig. 10] représente des isolux d'un faisceau lumineux émis par le module lumineux de la [Fig. 9].

Dans la description qui suit, les éléments identiques, par structure ou par fonction, apparaissant sur différentes figures conservent, sauf précision contraire, les mêmes références. En outre, les termes « avant », « arrière », « haut » et « bas » doivent être interprétés dans le contexte de l'orientation du dispositif d'éclairage tel qu'il a été représenté, correspondant à une utilisation normale du dispositif d'éclairage, comme par exemple lorsqu'il est monté dans un véhicule automobile.

On a représenté en [Fig. 1] un module lumineux lorsqu'il fonctionne dans des conditions nocturnes.

Le module lumineux 1 comporte une source lumineuse 2, un collecteur 3 apte à réfléchir les rayons lumineux émis par la première source lumineuse pour former un faisceau lumineux 10 suivant un axe optique X-X du module, et une lentille de projection 4 dudit faisceau. D'autres systèmes optiques de projection que la lentille de projection sont envisageables, comme notamment un ou plusieurs miroirs. Si on le souhaite, le module lumineux pourra comporter une deuxième source lumineuse associée à un autre collecteur pour réfléchir les rayons lumineux émis par la deuxième source lumineuse vers la lentille 4 pour former un deuxième faisceau lumineux suivant l'axe optique X-X du module.

La source lumineuse 2 est avantageusement du type à semi-conducteur, comme notamment une diode à électroluminescence. Cette source 2 émet des rayons lumineux dans un demi-espace délimité par le plan principal de ladite source 2, selon l'exemple représenté, dans une direction principale perpendiculaire audit plan et à l'axe optique X-X.

Le collecteur 3 comprend un support 5, en forme de coque ou calotte, et une surface réfléchissante 6 formée sur la face intérieure du support 5. La surface réfléchissante 6 présente avantageusement un profil du type elliptique ou parabolique. Il s'agit avantageusement une surface de révolution autour d'un axe parallèle à l'axe optique. Alternativement, il peut s'agir d'une surface de forme libre (en langue anglaise « free form ») ou une surface balayée ou une surface asymétrique. Elle peut aussi comporter plusieurs secteurs. Le collecteur 3 en forme de coque ou de calotte est avantageusement réalisé dans des matériaux présentant une bonne tenue à la chaleur, par exemple du verre ou des polymères synthétiques comme du polycarbonate PC ou du polyétherimide PEI. L'expression « type parabolique » s'applique de manière générale à des réflecteurs dont la surface présente un seul foyer, c'est-à-dire une zone de convergence des rayons lumineux telle que les rayons lumineux émis par une source lumineuse placée au niveau de cette zone de convergence sont projetés à grande distance après réflexion sur la surface. Projeté à grande distance signifie que ces rayons lumineux ne convergent pas vers une zone située à au moins 10 fois les dimensions du réflecteur. Autrement dit les rayons réfléchis ne convergent pas vers une zone de convergence ou, s'ils convergent, cette zone de convergence est située à une distance supérieure ou égale à 10 fois les dimensions du réflecteur. Une surface de type parabolique peut donc présenter ou non des portions paraboliques. Un réflecteur présentant une telle surface est généralement utilisé seul pour créer un faisceau lumineux. Alternativement il peut être utilisé comme surface de projection associée à un réflecteur de type elliptique. Dans ce cas la source lumineuse du réflecteur de type parabolique est la zone de convergence des rayons réfléchis par le réflecteur de type elliptique.

La source lumineuse 2 est disposée à un foyer de la surface réfléchissante correspondante 6 de manière à ce que ses rayons soient collectés et réfléchis vers la lentille 4.

La lentille de projection 4 présente une face d'entrée 41 des rayons lumineux correspondant au faisceau lumineux 10 et une face de sortie 42 de ce faisceau lumineux 10. La lentille 4 peut présenter un foyer 43 situé sur une zone située entre la surface réfléchissante 6 du collecteur 3 et la source lumineuse 2. En l'occurrence, ce foyer 43 est sur la surface réfléchissante 6 du collecteur 3. Il est à noter qu'il est aussi possible que ce foyer soit situé à l'arrière ou à l'avant de la surface de réflexion 6 pour autant que ce soit à proximité, de préférence à moins de 10 mm, préférentiellement moins de 5 mm.

La surface réfléchissante, si elle est du type elliptique, présente un deuxième foyer situé à l'avant de la lentille 4 et à distance de l'axe optique X-X. Il est à noter qu'il est aussi possible que ce foyer soit situé à l'arrière de la lentille et/ou sur l'axe optique, pour autant que ce soit à proximité de la lentille, de manière à réduire la largeur du faisceau au niveau de la face d'entrée de la lentille.

La source lumineuse 2 est montée sur une platine 7, par exemple une carte de circuit imprimée.

Le module lumineux 1 comporte un contrôleur 8 apte à recevoir une instruction d'émission d'une fonction photométrique donnée et agencé pour contrôler, en fonction de ladite instruction, l'activation de la source lumineuse 2 pour l'émission du faisceau lumineux 10. A cet effet, le contrôleur 8 comporte un dispositif de pilotage de l'alimentation électrique fournie à la source lumineuse 2 qui est agencé pour activer ou désactiver cette alimentation électrique ou encore pour modifier la valeur de la puissance électrique fournie à la source lumineuse 2.

Le module lumineux 1 comporte un dispositif électrochromique 9, agencé en aval de la source lumineuse 2, en étant disposé entre le collecteur 3 et la face d'entrée 41 de la lentille 4. Le dispositif électrochromique 9 présente la forme d'un écran disposé globalement selon un plan traversé perpendiculairement par l'axe optique X-X, de sorte à ce que cet écran soit traversé par le faisceau lumineux 10 après réflexion sur la surface réfléchissante 6.

Le dispositif électrochromique 9 est formé d'un empilement de plusieurs couches dont une ou plusieurs de couches de matériau électrochrome, par exemple du trioxyde de tungstène, encapsulée entre des couches formant des électrodes et des couches formant des substrats transparents. De façon connue, l'opacité de la ou des couches de matériau électrochrome peut être modifiée lorsqu'on lui ou leur applique une alimentation électrique. De la sorte, le dispositif électrochromique peut présenter un aspect transparent dans lequel il laisse passer de la lumière le traversant sans dévier sensiblement cette lumière ou un aspect diffusant dans lequel il diffuse cette lumière. Selon l'invention, l'aspect du dispositif électrochromique 9 est contrôlé par le contrôleur 8.

Dans l'exemple représenté, lorsque le contrôleur 8 reçoit une instruction d'émission d'une fonction d'éclairage, il contrôle le dispositif électrochromique 9 pour que ce dernier présente un aspect transparent et il contrôle l'activation de la source lumineuse 2 pour la réalisation de la fonction d'éclairage souhaitée. Par exemple, si le contrôleur 8 reçoit une instruction d'émission d'une fonction d'éclairage de type croisement, il contrôle l'activation de la source lumineuse 2 pour l'émission du faisceau lumineux 10 et le dispositif électrochromique 9 pour que ce dernier présente un aspect transparent.

La [Fig. 2] est une représentation graphique des images projetées par le module lumineux de la [Fig. 1] lorsque la source lumineuse 2 est allumée et lorsque le dispositif électrochromique présente un aspect transparent. L'axe horizontal H et l'axe vertical V se croisent au niveau de l'axe optique du module lumineux. Les courbes représentées sont des isolux, c'est-à-dire correspondent aux zones du faisceau lumineux 10 qui présentent un même éclairement exprimé en lux. Les courbes au centre correspondent à un niveau d'éclairement plus élevé qu'à la périphérie.

On peut observer que le faisceau lumineux 10 présente une coupure supérieure LB, essentiellement au niveau de l'axe horizontal H. Cette coupure supérieure est une coupure de type croisement réglementaire, réalisée par le bord arrière 6.1 de la surface réfléchissante 6 du collecteur 3, comme montré en [Fig. 1]. A cet effet, le foyer 43 de la lentille 4 est avantageusement situé à proximité de ce bord 6.1, c'est-à-dire à l'arrière de la source lumineuse 2. De façon avantageuse, le faisceau lumineux 10 réfléchi par la surface réfléchissante 6 traverse le dispositif électrochromique 9 avant d'être projeté par la lentille 4. Du fait de l'aspect transparent du dispositif électrochromique, le faisceau lumineux 10 ne subit aucune déviation substantielle lors de la traversée de ce dispositif électrochromique 9, de sorte que sa distribution photométrique, et en particulier la coupure supérieure, n'est sensiblement pas modifiée par ce dispositif électrochromique. De la sorte, le faisceau lumineux 10 réalise une fonction photométrique d'éclairage de type croisement réglementaire

Avantageusement, afin de compenser les pertes optiques causées par le passage du faisceau 10 à travers le dispositif électrochromique 9, le contrôleur 8 est agencé pour contrôler la puissance électrique fournie à la source lumineuse 2 à une valeur supérieure à la valeur nominale de cette source lumineuse.

En liaison avec les [Fig. 3] et [Fig. 4], on va maintenant décrire le fonctionnement du module lumineux 1 dans des conditions diurnes.

Comme montré en [Fig. 3], lorsque le contrôleur 8 reçoit une instruction d'émission d'une fonction de signalisation diurne, il contrôle le dispositif électrochromique 9 pour que ce dernier présente un aspect diffusant et il contrôle l'activation de la source 2 pour la réalisation de la fonction de signalisation souhaitée. Par exemple, si le contrôleur 8 reçoit une instruction d'émission d'une fonction de type feu diurne ou DRL, il contrôle l'activation de la source lumineuse 2 pour l'émission du faisceau lumineux 10. On notera que le faisceau lumineux 10 réfléchi par la surface réfléchissante 6 du collecteur 3 présente ainsi une distribution photométrique sensiblement identique dans des conditions diurnes ou nocturnes.

De façon avantageuse, le faisceau lumineux 10 réfléchi par la surface réfléchissante 6 du collecteur 3 traverse le dispositif électrochromique 9 et subit, du fait de l'aspect diffusant du dispositif électrochromique 9, une déviation venant étaler verticalement et horizontalement sa distribution photométrique. Ce faisceau modifié 11 est ainsi projeté par la lentille de projection 4 pour réaliser une autre fonction photométrique.

La [Fig. 4] est une représentation graphique des images projetées par le module lumineux de la [Fig. 3] lorsqu'uniquement la source lumineuse 2 est allumée et lorsque le dispositif électrochromique 9 présente un aspect diffusant

On peut observer que le faisceau lumineux 11 projeté par la lentille 4 après diffusion par le dispositif électrochromique 9 est dépourvu de toute coupure supérieure et est sensiblement plus étalé que le faisceau de type croisement représenté en [Fig. 2]. Cette distribution photométrique est ainsi compatible avec les exigences réglementaires de la fonction de type feu diurne.

Il est à noter que cette distribution peut être obtenue lorsque le contrôleur 8 contrôle la puissance électrique fournie à la source lumineuse 2 à une valeur sensiblement égale à la valeur nominale de cette source lumineuse.

On a représenté en [Fig. 5] un module lumineux selon un mode de réalisation de l'invention, dans un premier mode de fonctionnement.

Le module lumineux 1 comporte une première source lumineuse 2, un premier collecteur 3 apte à réfléchir les rayons lumineux émis par la première source lumineuse pour former un premier faisceau lumineux LB suivant un axe optique X-X du module, et une lentille de projection 4 dudit faisceau. D'autres systèmes optiques de projection que la lentille de projection sont envisageables, comme notamment un ou plusieurs miroirs. Le module lumineux 1 comprend, en outre, une deuxième source lumineuse 2' opposée, par rapport à l'axe optique X-X, à la première source lumineuse 2 et un deuxième collecteur 3' également opposé au premier collecteur 3 et apte à réfléchir les rayons lumineux émis par la deuxième source lumineuse 2' pour former un deuxième faisceau lumineux HB suivant l'axe optique X-X du module.

Les sources lumineuses 2 et 2' sont avantageusement du type à semi-conducteur, comme notamment une diode à électroluminescence. Chacune des sources lumineuses 2 et 2' émet des rayons lumineux dans un demi-espace délimité par le plan principal de ladite source, selon l'exemple représenté, dans une direction principale perpendiculaire audit plan et à l'axe optique X-X.

Chacun des collecteurs 3 et 3' comprend un support 5 et 5', en forme de coque ou calotte, et une surface réfléchissante 6 et 6' sur la face intérieure du support 5 et 5'. Les surfaces réfléchissantes 6 et 6' présentent avantageusement un profil du type elliptique ou parabolique. Au moins une d'elles est avantageusement une surface de révolution autour d'un axe parallèle à l'axe optique. Alternativement, il peut s'agir d'une surface de forme libre (en langue anglaise « free form ») ou une surface balayée ou une surface asymétrique. Elle peut aussi comporter plusieurs secteurs. Les collecteurs 3 et 3' en forme de coque ou de calotte sont avantageusement réalisés dans des matériaux présentant une bonne tenue à la chaleur, par exemple du verre ou des polymères synthétiques comme du polycarbonate PC ou du polyétherimide PEI. L'expression « type parabolique » s'applique de manière générale à des réflecteurs dont la surface présente un seul foyer, c'est-à-dire une zone de convergence des rayons lumineux telle que les rayons lumineux émis par une source lumineuse placée au niveau de cette zone de convergence sont projetés à grande distance après réflexion sur la surface. Projeté à grande distance signifie que ces rayons lumineux ne convergent pas vers une zone située à au moins 10 fois les dimensions du réflecteur. Autrement dit les rayons réfléchis ne convergent pas vers une zone de convergence ou, s'ils convergent, cette zone de convergence est située à une distance supérieure ou égale à 10 fois les dimensions du réflecteur. Une surface de type parabolique peut donc présenter ou non des portions paraboliques. Un réflecteur présentant une telle surface est généralement utilisé seul pour créer un faisceau lumineux. Alternativement il peut être utilisé comme surface de projection associée à un réflecteur de type elliptique. Dans ce cas la source lumineuse du réflecteur de type parabolique est la zone de convergence des rayons réfléchis par le réflecteur de type elliptique.

Chacune des sources lumineuses 2 et 2' est disposée à un foyer de la surface réfléchissante correspondante 6 et 6' de manière à ce que ses rayons soient collectés et réfléchis suivant l'axe optique X-X.

La lentille de projection 4 présente une première face d'entrée 41 des rayons lumineux correspondant au premier faisceau lumineux LB, une deuxième face d'entrée 41' des rayons lumineux correspondant au deuxième faisceau lumineux HB et une face de sortie commune 42 aux deux faces d'entrée. La lentille 4 peut présenter un premier foyer 43 et un deuxième foyer 43', le premier foyer 43 correspondant à la partie supérieure de la lentille 4 et le deuxième foyer 43' correspond à la partie inférieure de la lentille 4. Chacun des premier et deuxième foyers 43 et 43' en question est avantageusement situé sur une zone située entre la surface réfléchissante 6/6' du premier ou deuxième collecteur 3/3' correspondant et la première ou deuxième source lumineuse 2/2' correspondante (ces zones sont délimitées par les traits interrompus). En l'occurrence au moins un des foyers peut être situé sur la surface réfléchissante 6/6' du premier ou deuxième collecteur 3/3' correspondant. Il est à noter qu'il est aussi possible que ce foyer soit situé à l'arrière ou à l'avant de la surface de réflexion 6/6' pour autant que ce soit à proximité, de préférence à moins de 10 mm, préférentiellement moins de 5 mm.

La surface réfléchissante, si elle est du type elliptique, présente un deuxième foyer situé à l'avant de la lentille 4 et à distance de l'axe optique X-X. Il est à noter qu'il est aussi possible que ce foyer soit situé à l'arrière de la lentille et/ou sur l'axe optique, pour autant que ce soit à proximité de la lentille, de manière à réduire la largeur du faisceau au niveau de la face d'entrée de la lentille.

Toujours en référence à la figure 1, on peut observer que la première source lumineuse 2 et le premier collecteur 3, d'un part, et la deuxième source lumineuse 2' et le deuxième collecteur 3' d'autre part, sont opposés par rapport à l'axe optique X-X. En particulier, la première source lumineuse 2 est disposée une face d'un support 7 et la deuxième source lumineuse 2' est disposée sur une face opposée du support 7. On pourra par exemple disposer chaque source lumineuse sur une platine, par exemple une carte de circuit imprimée, qui lui est propre, chaque platine étant rapportée sur un même dissipateur de chaleur. En variante, on pourra disposer les première et deuxième sources lumineuses sur des faces opposées d'une platine commune.

Le module lumineux 1 comporte un contrôleur 8 apte à recevoir une instruction d'émission d'une fonction photométrique donnée et agencé pour contrôler, en fonction de ladite instruction l'activation de la première source lumineuse 2 et/ou de la deuxième source lumineuse 2' pour l'émission du premier faisceau lumineux LB et/ou du deuxième faisceau lumineux HB. A cet effet, le contrôleur 8 comporte un dispositif de pilotage de l'alimentation électrique fournie aux sources lumineuses 2 et 2' et est agencée pour activer ou désactiver cette alimentation électrique ou encore pour modifier la valeur de la puissance électrique fournie aux sources lumineuses 2 et 2'.

Le module lumineux 1 comporte un dispositif électrochromique 9, agencé en aval des sources lumineuses 2 et 2' en étant disposé entre les collecteurs 3 et 3' et les faces d'entrées 41 et 41' de la lentille 4. Le dispositif électrochromique 9 présente la forme d'un écran disposé globalement selon un plan traversé perpendiculairement par l'axe optique X-X, de sorte à ce que cet écran soit traversé par les faisceaux lumineux LB et HB avant que ces faisceaux pénètrent dans la lentille 4. Plus précisément, le dispositif électrochromique 9 comporte une première portion 91 et une deuxième portion 92, disposées de part et d'autre de l'axe optique X-X, de sorte que la première portion 91 soit traversée sensiblement par le faisceau lumineux LB et que la deuxième portion 92 soit traversée sensiblement par le faisceau lumineux HB, sans qu'il soit exclu que certaines rayons lumineux émis par l'une des sources lumineuses 2 et 2' traversent respectivement la deuxième portion 92 et la première portion 91.

Chacune des couches 91 et 92 du dispositif électrochromique 9 est formé d'un empilement de plusieurs couches dont une ou plusieurs de couches de matériau électrochrome, par exemple du trioxyde de tungstène, encapsulée entre des couches formant des électrodes et des couches formant des substrats transparents. De façon connue, l'opacité de la ou des couches de matériau électrochrome peut être modifiée lorsqu'on lui ou leur applique une alimentation électrique. De la sorte, chaque couche 91 et 92 du dispositif électrochromique peut présenter un aspect transparent dans lequel elle laisse passer de la lumière le traversant sans dévier sensiblement cette lumière ou un aspect diffusant dans lequel elle diffuse cette lumière. Selon l'invention, l'aspect de chacune des couches 91 et 92 du dispositif électrochromique 9 est contrôlé indépendamment par le contrôleur 8, en fonction de l'instruction d'émission reçue.

Dans le mode de fonctionnement représenté en [Fig. 5], le contrôleur 8 reçoit une instruction d'émission d'une fonction d'éclairage de type croisement. En réponse, il contrôle la première couche 91 du dispositif électrochromique 9 pour qu'elle présente un aspect transparent et la deuxième couche 92 pour qu'elle présente un aspect diffusant. Le contrôleur contrôle également l'activation de la première source 2 en lui fournissant une puissance électrique de valeur sensiblement identique à sa valeur nominale ainsi que l'activation de la deuxième source 2' en lui fournissant une puissance électrique de valeur sensiblement inférieure à sa valeur nominale.

La [Fig. 6] est une représentation graphique des images projetées par le module lumineux 1 dans le mode de fonctionnement de la [Fig. 5]. L'axe horizontal H et l'axe vertical V se croisent au niveau de l'axe optique du module lumineux. Les courbes représentées sont des isolux, c'est-à-dire correspondent aux zones du faisceau lumineux projeté par la lentille 4 qui présentent un même éclairement exprimé en lux. Les courbes au centre correspondent à un niveau d'éclairement plus élevé qu'à la périphérie.

On peut observer que le premier faisceau lumineux LB présente une coupure supérieure, essentiellement au niveau de l'axe horizontal H. Cette coupure supérieure est une coupure de type croisement réglementaire, réalisée par le bord arrière 6.1 de la surface réfléchissante 6 du premier collecteur 3, comme montré en [Fig. 5]. A cet effet, le premier foyer 43 de la lentille 4 est avantageusement situé à proximité de ce bord 6.1, c'est-à-dire à l'arrière de la première source lumineuse 2. De façon avantageuse, le premier faisceau lumineux LB traverse la portion 92 du dispositif électrochromique 9 sans être sensiblement dévié d'une quelconque manière, puis pénètre dans la lentille 4 par la face d'entrée 41 et est projeté sur la route. On constate ainsi que sa distribution photométrique, et en particulier la coupure supérieure, n'est sensiblement pas modifiée par ce dispositif électrochromique, et permet ainsi de réaliser une première fonction photométrique, à savoir un éclairage de type croisement.

Par ailleurs, des rayons parasites du premier faisceau lumineux LB qui atteignent la deuxième portion 92 sont diffusés par cette deuxième portion, de sorte que même si certains de ces rayons sont projetés par la lentille 4 au-dessus de la coupure supérieure, leur intensité est réduite par cette diffusion de sorte à ce qu'ils ne soient pas éblouissants.

En outre, le deuxième faisceau lumineux HB émis par la deuxième source lumineuse 2' et réfléchi par le deuxième collecteur 3' présente une intensité réduite compte tenu de la valeur réduite de l'alimentation électrique la deuxième source lumineuse 2' reçoit. Ce deuxième faisceau lumineux est intercepté par la deuxième portion 92 et est également étalé spatialement, du fait de l'aspect diffusant de cette deuxième portion. Dès lors, le faisceau lumineux HB pénètre dans la lentille 4 par la face d'entrée 41' et est projeté au-dessus de la coupure supérieure du faisceau LB, mais avec une intensité telle qu'il n'est pas éblouissant, de sorte que le faisceau global projeté par la lentille est conforme aux exigences réglementaires de la fonction d'éclairage de type croisement. A ce titre, ni les rayons parasites ni le faisceau lumineux HB n'ont été représentés en [Fig. 6]. Enfin, on constate que la face de sortie 42 de la lentille 4 est totalement illuminée par les faisceaux LB et HB.

On a représenté en [Fig. 7] un deuxième mode de fonctionnement du module lumineux 1 de la [Fig. 5], dans lequel le contrôleur 8 reçoit une instruction d'émission d'une fonction d'éclairage de type route. En réponse à cette instruction, il contrôle la première couche 91 du dispositif électrochromique 9 pour qu'elle présente un aspect transparent et la deuxième couche 92 pour qu'elle présente également un aspect transparent. Le contrôleur contrôle également l'activation de la première source 2 en lui fournissant une puissance électrique de valeur sensiblement identique à sa valeur nominale ainsi que l'activation de la deuxième source 2' en lui fournissant une puissance électrique de valeur sensiblement identique à sa valeur nominale.

La [Fig. 8] est une représentation graphique des images projetées par le module lumineux 1 dans le mode de fonctionnement de la [Fig. 7].

Le deuxième faisceau lumineux HB s'étend sensiblement au-dessus la coupure supérieure du faisceau LB, de sorte à compléter ce premier faisceau lumineux LB. Cette concentration de lumière au-dessus de la coupure supérieure est réalisée par la partie de la surface réfléchissante 6' qui est à proximité du bord arrière 6.1'. A cet effet, le deuxième foyer 43' de la lentille 4 peut être situé à proximité du bord arrière 6.1'. Chaque faisceau lumineux LB et HB traverse ainsi la première couche 91, respectivement la deuxième couche 92, du dispositif électrochromique 9 sans subir de déviation substantielle, et pénètre ainsi par la face d'entrée 41, respectivement 41', de la lentille 4 pour être projeté sur la route. La combinaison des premier et deuxième faisceaux lumineux LB et HB forme ainsi ensemble un faisceau qui est conforme aux exigences réglementaires de la fonction d'éclairage de type route. Le module lumineux 1 réalise ainsi une deuxième fonction photométrique, à savoir un éclairage de type route. On constate que, par ailleurs, que la face de sortie 42 de la lentille 4 est totalement illuminée par les faisceaux LB et HB.

On a représenté en [Fig. 9] un troisième mode de fonctionnement du module lumineux 1 de la [Fig. 5], dans lequel le contrôleur 8 reçoit une instruction d'émission d'une fonction de signalisation de type feu diurne. En réponse à cette instruction, il contrôle la première couche 91 du dispositif électrochromique 9 pour qu'elle présente un aspect diffusant et la deuxième couche 92 pour qu'elle présente également un aspect diffusant. Le contrôleur contrôle également l'activation de la première source 2 en lui fournissant une puissance électrique de valeur sensiblement identique à sa valeur nominale ainsi que l'activation de la deuxième source 2' en lui fournissant une puissance électrique de valeur sensiblement identique à sa valeur nominale.

Dans ces conditions, on notera que les faisceaux lumineux LB et HB, réfléchis par les surfaces réfléchissantes 6 et 6' présentent chacun, avant de traverser les portions 91 et 92 du dispositif électrochromique 9, une distribution photométrique sensiblement identique à ceux de la [Fig. 8].

De façon avantageuse, chacun des premier et deuxième faisceaux lumineux LB et HB traverse la portion 91, respectivement 92, du dispositif électrochromique 9 et subit, du fait de l'aspect diffusant de cette portion, une déviation venant étaler verticalement et horizontalement sa distribution photométrique, puis pénètre dans la lentille 4 par la face d'entrée 41, respectivement 41', pour être projeté. L'ensemble des deux faisceaux projetés forme ainsi un faisceau DRL.

La [Fig. 10] est une représentation graphique des images projetées par le module lumineux 1 dans le mode de fonctionnement de la [Fig. 9].

On peut observer que le faisceau lumineux DRL projeté par la lentille 4 est dépourvu de toute coupure supérieure et est sensiblement plus étalé que le faisceau de type croisement représenté en [Fig. 6] ou le faisceau de type route représenté en [Fig. 8]. Cette distribution photométrique est ainsi compatible avec les exigences réglementaires de la fonction de type feu diurne. Le module lumineux 1 réalise ainsi une troisième fonction photométrique, à savoir un feu diurne. On constate que, dans ce troisième mode de fonction, la face de sortie 42 de la lentille 4 est totalement illuminée par les faisceaux LB et HB.

On comprend ainsi que, grâce à l'invention et en particulier grâce à l'utilisation d'un dispositif électrochromique dont l'aspect est contrôlé en fonction de la fonction photométrique souhaitée, le module lumineux présente une signature lumineuse, c'est-à-dire un aspect allumé, constant, de jour comme de nuit, tout en permettant de réaliser des fonctions photométriques diurnes et nocturnes conformes aux exigences réglementaires de ces fonctions. De même, grâce à l'invention et en particulier grâce à l'utilisation d'un dispositif électrochromique à deux couches dont l'aspect est contrôlé indépendamment en fonction de la fonction photométrique souhaitée, le module lumineux présente une signature lumineuse, c'est-à-dire un aspect allumé, constant, de jour comme de nuit, tout en permettant de réaliser des fonctions photométriques d'éclairage et de signalisation et en restant globalement compact.

En tout état de cause, l'invention ne saurait se limiter aux modes de réalisation spécifiquement décrits dans ce document. On pourra également envisager d'employer le module lumineux défini dans la revendication 1 pour d'autres fonctions diurnes et nocturnes que celles décrites, par exemple pour des fonctions d'éclairage de type croisement ou de type route segmenté ou pixélisé. On pourra également envisager d'employer le module lumineux décrit pour d'autres fonctions diurnes et nocturnes que celles décrites, par exemple pour des fonctions d'éclairage de type croisement ou route segmenté ou pixélisé et pour des fonctions de signalisation de type feu de position ou indicateur de direction. Par ailleurs, on pourra envisager d'intégrer un dispositif électrochromique dans un module lumineux présentant une structure optique différente de celle décrite, et notamment dans un module lumineux comportant une matrice de sources lumineuses associées chacune à une optique primaire, par exemple de type collimateur ou microlentille, l'ensemble étant combiné à un système optique de projection, par exemple formée d'une succession de lentilles de champ et de projection.

## Revendications

1. Module lumineux (1) pour un dispositif d'éclairage d'un véhicule automobile, comprenant :
a. une source lumineuse (2) destinée à participer à la réalisation d'au moins une fonction photométrique,
b. un dispositif électrochromique (9) comportant au moins une portion (91) agencée en aval de la source lumineuse (2) et apte à présenter sélectivement un aspect diffusant et un aspect transparent ; et
c. un contrôleur (8) agencé pour recevoir une instruction d'émission de ladite fonction photométrique et pour contrôler, en fonction de ladite instruction, l'émission de lumière par la source lumineuse (2) et l'aspect du dispositif électrochromique (9) la source lumineuse étant une première source lumineuse (2), la portion du dispositif électrochromique (9) étant une première portion (91) du dispositif électrochromique, **caractérisé en ce qu'**il comporte :
d. une deuxième source lumineuse (2'), chacune des première (2) et deuxième sources lumineuses (2') étant destinée à participer à la réalisation, respectivement, d'une première et d'une deuxième fonction photométrique ;
e. un dispositif optique de projection (4) configuré pour projeter les rayons lumineux émis par les première (2) et deuxième sources lumineuses (2'), respectivement, en un premier faisceau lumineux (10) et en un deuxième faisceau lumineux (11) suivant un axe optique (X-X) du dispositif ;
f. une deuxième portion (92) du dispositf électrochromique (9) agencée en aval de la deuxième source lumineuse (2'), la deuxième portion (92) étant apte à présenter sélectivement un aspect diffusant et un aspect transparent ;
le contrôleur (8) étant agencé pour recevoir une instruction d'émission de l'une ou l'autre des première et deuxième fonctions photométriques et pour contrôler, en fonction de ladite instruction, l'émission de lumière par la première source lumineuse (2) et/ou par la deuxième source lumineuse (2') et l'aspect de la première et/ou de la deuxième portion dudit dispositif électrochromique, le module lumineux comprenant un premier dispositif optique de collection (3) et un deuxième dispositif optique de collection (3'), chaque dispositif optique de collection étant agencé pour collecter les rayons lumineux (LB, HB) émis, respectivement, par la première et la deuxième source lumineuse (2, 2') ; le dispositif optique de projection (4) étant agencé pour recevoir les rayons lumineux collectés par les dispositifs optiques de collection (3, 3'), le dispositif électrochromique (9) étant agencé entre les dispositifs optiques de collection (3, 3') et le dispositif optique de projection (4).

2. Module lumineux (1) selon la revendication précédente, dans lequel la première source lumineuse (2) est destinée à participer à la réalisation d'au moins une première fonction photométrique et une deuxième fonction photométrique et dans lequel le contrôleur (8) est agencé pour recevoir une instruction d'émission de l'une ou l'autre des première et deuxième fonctions photométriques et pour contrôler, en fonction de ladite instruction, l'émission de lumière par la première source lumineuse (2) et l'aspect du dispositif électrochromique (9).

3. Module lumineux (1) selon la revendication précédente, dans lequel la première fonction photométrique est un feu diurne réglementaire et dans lequel la deuxième fonction photométrique est une fonction d'éclairage de la route réglementaire, et dans lequel le contrôleur (8) est agencé pour contrôler le dispositif électrochromique (9) de sorte que le dispositif électrochromique (9) présente un aspect diffusant lors de la réception d'une instruction d'émission de la première fonction photométrique et de sorte que le dispositif électrochromique (9) présente un aspect transparent lors de la réception d'une instruction d'émission de la deuxième fonction photométrique.

4. Module lumineux (1) selon l'une des revendications précédentes, dans lequel le dispositif optique de collection (3, 3') comporte une surface réfléchissante (6, 6') configurée pour collecter et réfléchir les rayons lumineux émis par la source lumineuse (2, 2') ; le système optique de projection (4) étant configuré pour projeter les rayons lumineux réfléchis par la surface réfléchissante en un faisceau lumineux (10, 11) suivant un axe optique (X-X) du dispositif ; le faisceaux lumineux réalisant la première fonction photométrique lorsque le dispositif électrochromique (9) présente un aspect diffusant et la deuxième fonction photométrique lorsque le dispositif électrochromique (9) présente un aspect transparent.

5. Module lumineux (1) selon la revendication précédente, dans lequel le contrôleur (8) est agencé pour contrôler, à la réception d'une instruction d'émission de la première fonction photométrique, l'émission de lumière par la première source lumineuse (2), le premier faisceau lumineux (10) réalisant la première fonction photométrique.

6. Module lumineux (1) selon la revendication précédente, dans lequel le contrôleur (8) est agencé pour contrôler le dispositif électrochromique (9) de sorte que la première portion (91) présente un aspect transparent et de sorte que la deuxième portion (92) présente un aspect diffusant lors de la réception d'une instruction d'émission de la première fonction photométrique.

7. Module lumineux (1) selon l'une quelconque des revendications précédentes, dans lequel le contrôleur (8) est agencé pour contrôler, à la réception d'une instruction d'émission de la deuxième fonction photométrique, l'émission simultanée de lumière par la première source lumineuse (2) et par la deuxième source lumineuse (2'), les premier et deuxième faisceaux lumineux (10, 11) réalisant ensemble la deuxième fonction photométrique.

8. Module lumineux (1) selon la revendication précédente, dans lequel le contrôleur (8) est agencé pour contrôler le dispositif électrochromique (9) de sorte que la première portion (91) et la deuxième portion (92) présentent un aspect transparent lors de la réception d'une instruction d'émission de la deuxième fonction photométrique.

9. Module lumineux (1) selon l'une quelconque des revendications précédentes, dans lequel la première source lumineuse (2) et la deuxième source lumineuse (2') sont destinées à participer ensemble à la réalisation, respectivement, d'une troisième fonction photométrique, et dans lequel le contrôleur (8) est agencé pour contrôler, à la réception d'une instruction d'émission de la troisième fonction photométrique, l'émission simultanée de lumière par la première source lumineuse (2) et par la deuxième source lumineuse (2'), les premier et deuxième faisceaux lumineux (10, 11) réalisant ensemble la deuxième fonction photométrique ; et le dispositif électrochromique (9) de sorte que la première portion (91) et la deuxième portion (92) présentent un aspect diffusant.

10. Module lumineux (1) selon la revendication précédente, dans lequel la première fonction photométrique est une fonction d'éclairage de type croisement réglementaire, la deuxième fonction photométrique est une fonction d'éclairage de type route réglementaire, et dans lequel la troisième fonction photométrique est une fonction de signalisation de type feu diurne réglementaire.

11. Module lumineux (1) selon la revendication précédente, dans lequel le dispositif optique de projection (4) comporte une lentille comprenant une première face d'entrée (41) pour recevoir les rayons lumineux (10) émis par la première source lumineuse (2) et une deuxième face d'entrée (41') pour recevoir les rayons lumineux (11) émis par la deuxième source lumineuse (2), la première portion (91) du dispositif électrochromique (9) étant agencée en vis-à-vis de la première face d'entrée et la deuxième portion (92) du dispositif électrochromique étant agencée en vis-à-vis de la deuxième face d'entrée.

12. Dispositif d'éclairage d'un véhicule automobile, comprenant un module lumineux (1) selon l'une des revendications précédentes.

## Patentansprüche

1. Leuchtmodul (1) für eine Beleuchtungsvorrichtung eines Kraftfahrzeugs, umfassend:
a. eine Lichtquelle (2), die dazu bestimmt ist, zur Realisierung mindestens einer fotometrischen Funktion beizutragen,
b. eine elektrochrome Vorrichtung (9), die mindestens einen Abschnitt (91) beinhaltet, der stromab der Lichtquelle (2) eingerichtet ist und geeignet ist, selektiv ein streuendes Erscheinungsbild und ein transparentes Erscheinungsbild aufzuweisen; und
c. eine Steuerung (8), die dazu eingerichtet ist, eine Anweisung zur Emission der fotometrischen Funktion zu empfangen und, in Abhängigkeit von der Anweisung, die Emission von Licht durch die Lichtquelle (2) und das Erscheinungsbild der elektrochromen Vorrichtung (9) zu steuern, wobei die Lichtquelle eine erste Lichtquelle (2) ist, wobei der Abschnitt der elektrochromen Vorrichtung (9) ein erster Abschnitt (91) der elektrochromen Vorrichtung ist, **dadurch gekennzeichnet, dass** es beinhaltet:
d. eine zweite Lichtquelle (2'), wobei jede der ersten (2) und zweiten Lichtquellen (2') dazu bestimmt ist, zur Realisierung einer ersten bzw. einer zweiten fotometrischen Funktion beizutragen;
e. eine optische Projektionsvorrichtung (4), die dazu ausgestaltet ist, die von den ersten (2) und zweiten Lichtquellen (2') emittierten Lichtstrahlen als ein erstes Lichtbündel (10) und als ein zweites Lichtbündel (11) entlang einer optischen Achse (X-X) der Vorrichtung zu projizieren;
f. einen zweiten Abschnitt (92) der elektrochromen Vorrichtung (9), der stromab der zweiten Lichtquelle (2') eingerichtet ist, wobei der zweite Abschnitt (92) geeignet ist, selektiv ein streuendes Erscheinungsbild und ein transparentes Erscheinungsbild aufzuweisen;
wobei die Steuerung (8) dazu eingerichtet ist, eine Anweisung zur Emission der einen oder der anderen der ersten und zweiten fotometrischen Funktionen zu empfangen und, in Abhängigkeit von der Anweisung, die Emission von Licht durch die erste Lichtquelle (2) und/oder durch die zweite Lichtquelle (2') und das Erscheinungsbild des ersten und/oder des zweiten Abschnitts der elektrochromen Vorrichtung zu steuern,
wobei das Leuchtmodul eine erste optische Sammelvorrichtung (3) und eine zweite optische Sammelvorrichtung (3') umfasst, wobei jede optische Sammelvorrichtung dazu eingerichtet ist, die von der ersten bzw. zweiten Lichtquelle (2, 2') emittierten Lichtstrahlen (LB, HB) zu sammeln; wobei die optische Projektionsvorrichtung (4) dazu eingerichtet ist, die von den optischem Sammelvorrichtungen (3, 3') gesammelten Lichtstrahlen zu empfangen, wobei die elektrochrome Vorrichtung (9) zwischen den optischen Sammelvorrichtungen (3, 3') und der optischen Projektionsvorrichtung (4) eingerichtet ist.

2. Leuchtmodul (1) nach dem vorhergehenden Anspruch, wobei die erste Lichtquelle (2) dazu bestimmt ist, zur Realisierung mindestens einer ersten fotometrischen Funktion und einer zweiten fotometrischen Funktion beizutragen, und wobei die Steuerung (8) dazu eingerichtet ist, eine Anweisung zur Emission der einen oder der anderen der ersten und zweiten fotometrischen Funktionen zu empfangen und, in Abhängigkeit von der Anweisung, die Emission von Licht durch die erste Lichtquelle (2) und das Erscheinungsbild der elektrochromen Vorrichtung (9) zu steuern.

3. Leuchtmodul (1) nach dem vorhergehenden Anspruch, wobei die erste fotometrische Funktion ein vorgeschriebenes Tagfahrlicht ist und wobei die zweite fotometrische Funktion eine vorgeschriebene Beleuchtungsfunktion der Straße ist, und wobei die Steuerung (8) dazu eingerichtet ist, die elektrochrome Vorrichtung (9) so zu steuern, dass die elektrochrome Vorrichtung (9) beim Empfangen einer Anweisung zur Emission der ersten fotometrischen Funktion ein streuendes Erscheinungsbild aufweist und dass die elektrochrome Vorrichtung (9) beim Empfangen einer Anweisung zur Emission der zweiten fotometrischen Funktion ein transparentes Erscheinungsbild aufweist.

4. Leuchtmodul (1) nach einem der vorhergehenden Ansprüche, wobei die optische Sammelvorrichtung (3, 3') eine reflektierende Oberfläche (6, 6') beinhaltet, die dazu ausgestaltet ist, die von der Lichtquelle (2, 2') emittierten Lichtstrahlen zu sammeln und zu reflektieren; wobei das optische Projektionssystem (4) dazu ausgestaltet ist, die von der reflektierenden Oberfläche reflektierten Lichtstrahlen in einem Lichtbündel (10, 11) entlang einer optischen Achse (X-X) der Vorrichtung zu projizieren; wobei das Lichtbündel die erste fotometrische Funktion realisiert, wenn die elektrochrome Vorrichtung (9) ein streuendes Erscheinungsbild aufweist, und die zweite fotometrische Funktion, wenn die elektrochrome Vorrichtung (9) ein transparentes Erscheinungsbild aufweist.

5. Leuchtmodul (1) nach dem vorhergehenden Anspruch, wobei die Steuerung (8) dazu eingerichtet ist, beim Empfangen einer Anweisung zur Emission der ersten fotometrischen Funktion die Emission von Licht durch die erste Lichtquelle (2) zu steuern, wobei das erste Lichtbündel (10) die erste fotometrische Funktion realisiert.

6. Leuchtmodul (1) nach dem vorhergehenden Anspruch, wobei die Steuerung (8) dazu eingerichtet ist, die elektrochrome Vorrichtung (9) beim Empfangen einer Anweisung zur Emission der ersten fotometrischen Funktion so zu steuern, dass der erste Abschnitt (91) ein transparentes Erscheinungsbild aufweist und dass der zweite Abschnitt (92) ein streuendes Erscheinungsbild aufweist.

7. Leuchtmodul (1) nach einem der vorhergehenden Ansprüche, wobei die Steuerung (8) dazu eingerichtet ist, beim Empfangen einer Anweisung zur Emission der zweiten fotometrischen Funktion die gleichzeitige Emission von Licht durch die erste Lichtquelle (2) und durch die zweite Lichtquelle (2') zu steuern, wobei die ersten und zweiten Lichtbündel (10, 11) gemeinsam die zweite fotometrische Funktion realisieren.

8. Leuchtmodul (1) nach dem vorhergehenden Anspruch, wobei die Steuerung (8) dazu eingerichtet ist, die elektrochrome Vorrichtung (9) beim Empfangen einer Anweisung zur Emission der zweiten fotometrischen Funktion so zu steuern, dass der erste Abschnitt (91) und der zweite Abschnitt (92) ein transparentes Erscheinungsbild aufweisen.

9. Leuchtmodul (1) nach einem der vorhergehenden Ansprüche, wobei die erste Lichtquelle (2) und die zweite Lichtquelle (2') dazu bestimmt sind, gemeinsam zur Realisierung einer dritten fotometrischen Funktion beizutragen, und wobei die Steuerung (8) dazu eingerichtet ist, beim Empfangen einer Anweisung zur Emission der dritten fotometrischen Funktion die gleichzeitige Emission von Licht durch die erste Lichtquelle (2) und durch die zweite Lichtquelle (2') zu steuern, wobei die ersten und zweiten Lichtbündel (10, 11) gemeinsam die zweite fotometrische Funktion realisieren; und die elektrochrome Vorrichtung (9) so, dass der erste Abschnitt (91) und der zweite Abschnitt (92) ein streuendes Erscheinungsbild aufweisen.

10. Leuchtmodul (1) nach dem vorhergehenden Anspruch, wobei die erste fotometrische Funktion eine Beleuchtungsfunktion vom Typ vorgeschriebenes Abblendlicht ist, die zweite fotometrische Funktion eine Beleuchtungsfunktion vom Typ vorgeschriebenes Fernlicht ist und die dritte fotometrische Funktion eine Beleuchtungsfunktion vom Typ vorgeschriebenes Tagfahrlicht ist.

11. Leuchtmodul (1) nach dem vorhergehenden Anspruch, wobei die optische Projektionsvorrichtung (4) eine Linse beinhaltet, die eine erste Eintrittsseite (41) umfasst, um die von der ersten Lichtquelle (2) emittierten Lichtstrahlen (10) zu empfangen, und eine zweite Eintrittsseite (41'), um die von der zweiten Lichtquelle(2) emittierten Lichtstrahlen (11) zu empfangen, wobei der erste Abschnitt (91) der elektrochromen Vorrichtung (9) gegenüber der ersten Eintrittsseite eingerichtet ist und wobei der zweite Abschnitt (92) der elektrochromen Vorrichtung gegenüber der zweiten Eintrittsseite eingerichtet ist.

12. Beleuchtungsvorrichtung für ein Kraftfahrzeug, umfassend ein Leuchtmodul (1) nach einem der vorhergehenden Ansprüche.

## Claims

1. A light-emitting module (1) for a motor-vehicle lighting device, comprising:
a. a light source (2) intended to participate in the performance of at least one photometric function;
b. an electrochromic device (9) comprising at least one segment (91) arranged downstream of the light source (2) and capable of selectively having a scattering aspect and a transparent aspect; and
c. a controller (8) arranged to receive an instruction to emit said photometric function and to control, depending on said instruction, the emission of light by the light source (2) and the appearance of the electrochromic device (9).
the light source being a first light source (2) and the segment of the electrochromic device (9) being a first segment (91) of the electrochromic device, **characterized in that** it comprises:
d. a second light source (2'), each of the first light source (2) and second light source (2') being intended to participate in the performance of a first photometric function and second photometric function, respectively;
e. a projecting optical device (4) configured to project the light rays emitted by the first light source (2) and second light source (2') in a first light beam (10) and second light beam (11) along an optical axis (X-X) of the device, respectively;
f. a second segment (92) of the electrochromic device (9) arranged downstream of the second light source (2'), the second segment (92) being capable of selectively having a scattering aspect and a transparent aspect;
the controller (8) is arranged to receive an instruction to emit either of the first and second photometric functions and to control, depending on said instruction, the emission of light by the first light source (2) and/or second light source (2') and the appearance of the first segment and/or second segment of said electrochromic device.
the light-emitting module comprising a first collecting optical device (3) and a second collecting optical device (3'), each collecting optical device being arranged to collect the light rays (LB, HB) emitted by the first and second light sources (2, 2'), respectively, the projecting optical device (4) being arranged to receive the light rays collected by the collecting optical devices (3, 3'), the electrochromic device (9) being arranged between the collecting optical devices (3, 3') and the projecting optical device (4).

2. The light-emitting module (1) as claimed in the preceding claim, wherein the first light source (2) is intended to participate in the performance of at least a first photometric function and a second photometric function and wherein the controller (8) is arranged to receive an instruction to emit either of the first and second photometric functions and to control, depending on said instruction, the emission of light by the first light source (2) and the appearance of the electrochromic device (9).

3. The light-emitting module (1) as claimed in the preceding claim, wherein the first photometric function is a statutory daytime running light and wherein the second photometric function is a statutory road-lighting function, and wherein the controller (8) is arranged to control the electrochromic device (9) so that the electrochromic device (9) has a scattering aspect on receipt of an instruction to emit the first photometric function and so that the electrochromic device (9) has a transparent aspect on receipt of an instruction to emit the second photometric function.

4. The light-emitting module (1) as claimed in any one of the preceding claims, wherein the collecting optical device (3, 3') comprises a reflective surface (6, 6') configured to collect and reflect the light rays emitted by the light source (2, 2'), the projecting optical system (4) being configured to project the light rays reflected by the reflective surface in a light beam (10, 11) along an optical axis (X-X) of the device, the light beam performing the first photometric function when the electrochromic device (9) has a scattering aspect and the second photometric function when the electrochromic device (9) has a transparent aspect.

5. The light-emitting module (1) as claimed in the preceding claim, wherein the controller (8) is arranged to control, on receipt of an instruction to emit the first photometric function, the emission of light by the first light source (2), the first light beam (10) performing the first photometric function.

6. The light-emitting module (1) as claimed in the preceding claim, wherein the controller (8) is arranged to control the electrochromic device (9) so that the first segment (91) has a transparent aspect and so that the second segment (92) has a scattering aspect on receipt of an instruction to emit the first photometric function.

7. The light-emitting module (1) as claimed in any one of the preceding claims, wherein the controller (8) is arranged to control, on receipt of an instruction to emit the second photometric function, simultaneous emission of light by the first light source (2) and second light source (2'), the first and second light beams (10, 11) together performing the second photometric function.

8. The light-emitting module (1) as claimed in the preceding claim, wherein the controller (8) is arranged to control the electrochromic device (9) so that the first segment (91) and second segment (92) have a transparent aspect on receipt of an instruction to emit the second photometric function.

9. The light-emitting module (1) as claimed in any one of the preceding claims, wherein the first light source (2) and second light source (2') are respectively intended to participate together in the performance of a third photometric function, and wherein the controller (8) is arranged to control, on receipt of an instruction to emit the third photometric function, simultaneous emission of light by the first light source (2) and second light source (2'), the first and second light beams (10, 11) together performing the second photometric function, and to control the electrochromic device (9) so that the first segment (91) and second segment (92) have a scattering aspect.

10. The light-emitting module (1) as claimed in the preceding claim, wherein the first photometric function is a statutory low-beam lighting function, the second photometric function is a statutory high-beam lighting function, and wherein the third photometric function is a statutory daytime-running-light signaling function.

11. The light-emitting module (1) as claimed in the preceding claim, wherein the projecting optical device (4) comprises a lens having a first entrance face (41) for receiving the light rays (10) emitted by the first light source (2) and a second entrance face (41') for receiving the light rays (11) emitted by the second light source (2), the first segment (91) of the electrochromic device (9) being arranged facing the first entrance face and the second segment (92) of the electrochromic device being arranged facing the second entrance face.

12. A lighting device for a motor vehicle, comprising a light-emitting module (1) as claimed in one of the preceding claims.
